# EUROPÄISCHE PATENTSCHRIFT

(11) **EP 1 422 118 B1**
(45) Veröffentlichungstag und Bekanntmachung des Hinweises auf die Patenterteilung: **05.03.2008**
(21) Anmeldenummer: 03023998.2
(22) Anmeldetag: 22.10.2003
(51) Int. Cl.: B61D 17/06, B61D 15/06, B61C 17/04

(54) **Schienenfahrzeug, insbesondere Leichttriebwagen**
Railway vehicle, especially light motor car
Véhicule ferroviaire, notamment autorail léger

(30) Priorität: 21.11.2002 DE 10254440
(43) Veröffentlichungstag der Anmeldung: 26.05.2004
(73) Patentinhaber: SIEMENS AKTIENGESELLSCHAFT, 80333 München (DE)
(72) Erfinder: Bolinth, Hans, 41189 Wickrath (DE); Bremekamp, Udo, 46047 Oberhausen (DE); Kammler, Michael, Dr., 47906 Kempen (DE); Lindermuth, Walter, 47647 Nienkerk (DE)

(56) Entgegenhaltungen:
- EP-A- 0 888 946
- DE-A- 19 654 993
- DE-A- 19 803 501

## Beschreibung

Die Erfindung betrifft ein Schienenfahrzeug, insbesondere einen Leichttriebwagen, mit einem Fahrzeugkopf, der einen Führerraum enthält, und einem Wagenkasten mit einem Fahrgastraum.

Gattungsgemäße Schienenfahrzeuge sind bekannt, z.B. aus DE 19803501 A1.

Die an Leichttriebwagen gestellten Anforderungen für den Fall einer Kollision (Crash) mit einem anderen Eisenbahnfahrzeug sind z.B. in DIN 5560 definiert. Nach dieser Norm sollen bei einer Kollision des Leichtriebwagens mit einem sogenannten Referenzstoßpartner (einem Vollbahnfahrzeug mit einer starren Masse von 80 t oder einem gleichartigen Leichttriebwagen) bis zu einer Geschwindigkeit von 8 km/h der Führerraum und der Fahrgastraum nicht bleibend verformt sein. Bei höheren Kollisionsgeschwindigkeiten werden für den Führerraum begrenzt bleibende Verformungen und für den Fahrgastraum minimal bleibende Verformungen als Folgen toleriert. Diese Anforderungen können bei bekannten Schienenfahrzeugen nur durch den Einsatz konventioneller Kopfstrukturen, die ein käfigartiges Metallgerippe mit einer Beblechung aufweisen, in Einheit mit dem restlichen Wagenkasten erfüllt werden.

Der Erfindung liegt die Aufgabe zugrunde, ein Schienenfahrzeug so zu gestalten, dass die zuvor genannten Anforderungen für den Fall einer Kollision auch bei Verwendung eines insbesondere aus Kunststoff oder auch aus Metall hergestellten Fahrzeugkopfes erfüllbar sind, wobei zugleich eine hohe Flexibilität hinsichtlich des Fahrzeugdesigns erreicht werden soll.

Diese Aufgabe wird erfindungsgemäß dadurch gelöst, dass der Fahrzeugkopf als selbsttragende Einheit ausgebildet ist und unterhalb dieses Fahrzeugkopfes teleskopartig arbeitende Stoßverzehrelemente angeordnet sind, welche die bei einer Kollision auftretende Energie aufnehmen.

Vorteilhafte Ausgestaltungen der Erfindung sind in den Unteransprüchen angegeben.

Die durch die Erfindung erzielbaren Vorteile liegen insbesondere darin, dass durch die teleskopartig arbeitenden Stoßverzehrelemente ein kurzer Verformungsweg bei gleichmäßigem Kraftverlauf und ein steuerbarer Kraftverlauf über den Weg erreicht werden, wobei die Integration einer reversiblen Stufe und einer irreversiblen Stufe möglich ist. Das mit den teleskopartig arbeitenden Stoßverzehrelementen ausgerüstete Fahrzeug hat eine hohe Stabilität gegenüber Seitenkräften, weil diese Stoßverzehrelemente in seitlicher Richtung höher beanspruchbar sind als bekannte kastenförmige Knautschkörper innerhalb einer Fahrzeugstruktur. Weiter günstig kann ein integrierter, vormontierter und vorgeprüfter Fahrzeugkopfes verwendet werden. Das Design des Fahrzeugkopfes ist flexibel gestaltbar, wobei durch die teleskopartig arbeitenden Stoßverzehrelemente, die relativ wenig Platz beanspruchen, eine Fahreraußentür realisierbar ist.

Im weiteren wird die Erfindung anhand eines Ausführungsbeispiels näher beschrieben, das in der Zeichnung prinzipartig dargestellt ist. Die Zeichnung zeigt die Kopfpartie eines Schienenfahrzeuges in Seitenansicht.

Das Schienenfahrzeug hat einen Fahrzeugkopf 3a, der einen Führerraum beinhaltet, und einen insbesondere für die Beförderung von Personen eingerichteten Wagenkasten 2, der wie üblich ein Untergestell, Seitenwände und ein Dach aufweist. Der zur tragenden Struktur des Wagenkastens gehörende Fahrzeugkopf 3a ist als selbsttragende Einheit ausgebildet und als mechanisch vormontierte und elektrisch vorgeprüfte Baugruppe mit entsprechenden Komponenten - wie z. B. Fahrersitz 3c, Fahrerpult - ausgerüstet. Außerdem kann der Fahrzeugkopf 3a eine Fahreraußentür 3b aufweisen.

Unterhalb dieses Fahrzeugkopfes 3a sind teleskopartig ineinandergreifende Stoßverzehrelemente 1a, 1b angeordnet, die etwa in Untergestell- oder Pufferhöhe mit dem Wagenkasten 2 verbunden sind. Es empfiehlt sich, die Stoßverzehrelemente 1a, 1b durch eine Frontschürze 4 abzudecken. Die Stoßverzehrelemente können eine reversible Stufe 1a und/oder eine irreversible Stufe 1b aufweisen. Im Ausführungsbeispiel ist die reversible Stufe 1a des hydraulisch arbeitenden Stoßverzehrelements so ausgelegt, dass die bei der eingangs beschriebenen Kollision mit bis zu 8 km/h auftretende Energie über diese Stufe 1a alleine aufgenommen wird. Wie aus der Zeichnung erkennbar ist, treten in diesem Falle keine bleibenden Verformungen des Fahrzeugkopfes 3a auf. Bei Kollisionsgeschwindigkeiten über 8 km/h wird die irreversible 2. Stufe 1b des Stoßverzehrelements beansprucht. Hierbei tritt zwar eine bleibende Verformung des Fahrzeugkopfes 3a auf, es verbleibt jedoch ein hinreichend großer Überlebensraum für den Fahrer.

Eine Kollision mit anderen Schienenfahrzeugen wirkt also unmittelbar auf die Stoßverzehrelemente 1a, 1b; der Fahrzeugkopf 3a ist nur geringfügig beteiligt. Um zu verhindern, dass im Falle einer Kollision des Fahrzeuges mit höherliegenden Stoßgegnern der Fahrzeugkopf 3a alleine die Energie verzehren muss, kann entweder die Stoßfläche der Stoßverzehrelemente 1a, 1b nach oben vergrößert werden oder zwischen der Struktur des Fahrzeugkopfes 3a und den Stoßverzehrelementen 1a, 1b eine mechanische Verbindung für die Krafteinleitung von der Kopfstruktur in die Stoßverzehrelemente 1a, 1b geschaffen werden.

## Patentansprüche

1. Schienenfahrzeug, insbesondere Leichttriebwagen, mit einem Fahrzeugkopf (3a), der einen Führerraum enthält, und einem Wagenkasten (2) mit einem Fahrgastraum, **dadurch gekennzeichnet, dass** der Fahrzeugkopf (3a) als selbsttragende Einheit ausgebildet ist und unterhalb dieses Fahrzeugkopfes (3a) teleskopartig arbeitende Stoßverzehrelemente (1a, 1b) angeordnet sind, welche die bei einer Kollision auftretende Energie aufnehmen.

2. Schienenfahrzeug nach Anspruch 1, **dadurch gekennzeichnet, dass** die Stoßverzehrelemente eine reversible Stufe (1a) und/oder eine irreversible Stufe (1b) aufweisen.

3. Schienenfahrzeug nach Anspruch 1 oder 2, **dadurch gekennzeichnet, dass** die Stoßverzehrelemente (1a, 1b) durch eine Frontschürze (4) abgedeckt sind.

4. Schienenfahrzeug nach einem der Ansprüche 1 bis 3, **dadurch gekennzeichnet, dass** der Fahrzeugkopf (3a) als mechanisch vormontierte und elektrisch vorgeprüfte Baugruppe mit entsprechenden Komponenten - wie z. B. Fahrersitz (3c), Fahrerpult - ausgerüstet ist.

5. Schienenfahrzeug nach Anspruch 4, **dadurch gekennzeichnet, dass** der Fahrzeugkopf (3a) eine Fahreraußentür (3b) aufweist.

## Claims

1. Rail vehicle, in particular a lightweight motor car, having a vehicle head (3a) which contains a driver's cab, and a car body (2) with a passenger compartment, **characterized in that** the vehicle head (3a) is embodied as a self-supporting unit, and shock absorbing elements (1a, 1b) which operate in a telescopic fashion and which absorb the energy occurring during a collision are arranged underneath this vehicle head (3a).

2. Rail vehicle according to claim 1, **characterized in that** the shock absorbing elements have a reversible step (1a) and/or a nonreversible step (1b).

3. Rail vehicle according to claim 1 or 2, **characterized in that** the shock absorbing elements (1a, 1b) are covered by a front panel (4).

4. Rail vehicle according to one of claims 1 to 3, **characterized in that** the vehicle head (3a) is equipped, as a mechanically premounted and electrically pretested assembly, with corresponding components, for example driver's seat (3c), driver's console.

5. Rail vehicle according to claim 4, **characterized in that** the vehicle head (3a) has a driver outer door (3b).

## Revendications

1. Véhicule ferroviaire, notamment autorail léger, comprenant une tête (3) de véhicule qui comporte une cabine de conduite et une caisse (2) ayant un espace pour passager, **caractérisé en ce que** la tête (3) de véhicule est constituée sous la forme d'une unité autoportante et en dessous de cette tête (3) de véhicule sont disposés des éléments (1a, 1b) anti-chocs qui fonctionnent de manière télescopique et qui absorbent de l'énergie se produisant lors d'une collision.

2. Véhicule ferroviaire suivant la revendication 1 **caractérisé en ce que** les éléments anti-chocs ont un étage (1a) réversible et /ou un étage (1b) irréversible.

3. Véhicule ferroviaire suivant la revendication 1 ou 2 **caractérisé en ce que** les éléments (1a, 1b) anti-chocs sont recouverts d'une jupe (4) avant.

4. Véhicule ferroviaire suivant les revendications 1 à 3 **caractérisées en ce que** la tête (3) de véhicule est équipée, sous la forme de modules prémontés mécaniquement et précontrôlés électriquement, d'éléments adéquats, comme par exemple le siège (3c) du conducteur, le pupitre du conducteur.

5. Véhicule ferroviaire suivant la revendication 4, **caractérisé en ce que** la tête (3) de véhicule a une portière (3b) extérieure pour le conducteur.
